# EUROPÄISCHE PATENTSCHRIFT

(11) **EP 2 530 218 B1**
(45) Veröffentlichungstag und Bekanntmachung des Hinweises auf die Patenterteilung: **17.10.2018**
(21) Anmeldenummer: 12169944.1
(22) Anmeldetag: 30.05.2012
(51) Int. Cl.: E04F 13/08

(54) **Decken- oder Wandpaneel sowie Verfahren zur Verkleidung eines Decken- oder Wandbereichs**
Ceiling or wall panel and method for cladding a ceiling or wall area
Panneau de mur ou de plafond ainsi que le procédé d'habillage d'une partie de mur ou de plafond

(30) Priorität: 31.05.2011 DE 102011050762
(43) Veröffentlichungstag der Anmeldung: 05.12.2012
(73) Patentinhaber: Schulte, Guido, 59602 Rüthen-Meiste (DE)
(72) Erfinder: Schulte, Guido, 59602 Rüthen-Meiste (DE); Heinrichs, Christof, 33142 Büren (DE)
(74) Vertreter: Griepenstroh, Jörg

(56) Entgegenhaltungen:
- DE-C1- 10 064 280
- DE-U1-202008 015 568

## Beschreibung

Die Erfindung betrifft ein Paneel, insbesondere ein Decken- oder Wandpaneel, gemäß den Merkmalen im Oberbegriff von Patentanspruch 1 sowie ein Verfahren zur Verkleidung eines Decken- oder Wandbereichs mit einem solchen Paneel gemäß den Merkmalen von Patentanspruch 14.

Neben der rein farblichen Gestaltung von einen Raum begrenzenden Decken- oder Wandbereichen können diese auch mit geeigneten Belägen beklebt oder verkleidet werden. Mittels geeigneter Verkleidungselemente werden so innerhalb kürzester Zeit nahezu perfekte Oberflächen geschaffen, was insbesondere auf unebenen Untergründen oder im Zuge von Ausbau- oder nachträglichen Dämmmaßnahmen diverse Vorteile bietet.

Hierzu werden zumeist längliche Paneele verwendet, welche erst in ihrer Einbaulage zu einer Flächenverkleidung komplettiert werden und neben der hochwertigen Optik auch keinerlei Nacharbeiten mehr erfordern.

Um einen haltbaren und in der Praxis einfach herzustellenden Verbund zwischen den einzelnen Paneelen zu schaffen, weisen diese zumindest an ihren sich gegenüberliegenden Längskanten eine Profilierung auf, welche in Einbaulage miteinander in Eingriff gelangen. Die Anbringung an Decken- oder Wandbereichen erfordert entsprechende Maßnahmen, um die Paneele in ihrer jeweiligen Einbaulage festzulegen. Im Stand der Technik übliche Lösungen sehen hierfür vor, dass die einzelnen Paneele über Fixiermittel mit dem jeweiligen Untergrund verbunden werden, wobei das jeweilige Fixiermittel im Bereich der Profilierung angeordnet ist. Da die einzelnen Paneele erst nacheinander in ihrer Einbaulage zu einer Flächenverkleidung komplettiert werden, sehen diese Systeme vor, dass das jeweilige Paneel zunächst mit einer seiner Längskanten in die Profilierung eines bereits festgelegten Paneels eingesetzt werden, während die gegenüberliegende Längskante des nunmehr eingesetzten Paneels über ein Fixiermittel festgelegt wird. Hierdurch ergibt sich ein sukzessiver Aufbau der Flächenverkleidung während der Montage.

Zum Stand der Technik ist die DE 20 2008 015 568 U1 zu nennen. Es wird eine Paneelanordnung, bestehend aus zumindest zwei nebeneinander angeordneten, miteinander verbundenen Paneelen beschrieben, insbesondere Wand-, Decken- oder Fußbodenpaneele, bevorzugt aus Holz, wobei das Paneel eine insbesondere als Sichtfläche ausgebildete Oberseite und eine der Oberseite gegenüberliegende Unterseite sowie die Ober- und Unterseite verbindende Stirnseiten aufweist, wobei ein erstes Paneel an zumindest einer seiner Stirnseiten mit einer Nut und ein zweites Paneel an zumindest einer seiner Stirnseiten mit einer Feder versehen ist. An der Nut ist ein Verrastungsmittel und an der Feder ein Verrastungselement vorgesehen. In der Einbaustellung der Paneelanordnung können die Paneele wahlweise eine Mehrzahl von Relativpositionen zueinander einnehmen, wobei zumindest in einer der Relativpositionen das Verrastungsmittel und das Verrastungselement derart verrastend zusammenwirken, dass die Feder zumindest teilweise in die Nut einsteht. Die Nut- und Federanordnung ist derart gestaltet, dass die sich insbesondere durch Feuchtigkeit, Trockenheit bzw. durch Wärmeverändernden Abmessungen der einzelnen Paneele zueinander ausgeglichen werden können. Es soll eine Spaltbildung verhindert werden. Dies bewirken die ineinandergreifenden Verrastungsmittel und Verrastungselemente.

Die DE 100 64 280 C1 offenbart ein Paneel für den Innenausbau, welches an zumindest zwei seiner entgegengesetzten Seiten eine Profilierung der Längskanten aufweist, wobei zumindest ein Teil der Profilierungen dafür vorgesehen ist, in Einbaulage mehrere Paneele miteinander in Eingriff zu bringen. Um das jeweilige Paneel in seiner Lage festzulegen, sind geeignete Fixiermittel vorgesehen, welche im Bereich der Profilierung des Paneels angeordnet werden und dieses mit dem jeweiligen Untergrund verbinden. Benachbarte Paneele kommen während ihrer Montage über die randseitigen Profilierungen in Eingriff.

Insbesondere bei der Verkleidung von Deckenbereichen besteht allein aus Sicherheitsgründen die Notwendigkeit, dass das zuletzt in das bereits festgelegte Paneel eingesetzte benachbarte Paneel so lange sicher an diesem gehalten ist, bis auch dieses über ein Fixiermittel in seiner Einbaulage festgelegt wird. Kritische Momente entstehen folglich immer dann, wenn der Monteur der Flächenverkleidung das zuletzt eingesetzte Paneel ungestützt in der Profilierung des bereits festgelegten Paneels hängen lässt, um beispielsweise neue Fixiermittel zu besorgen.

Hierfür weist die zuvor beschriebene DE 100 64 280 C1 im Bereich der Profilierungen angeordnete Verrastungsmittel auf, über welche die ineinander gesetzten Paneelen zumindest bereichsweise miteinander verrasten. Die Verrastung erfolgt, indem das jeweils zuletzt eingesetzte Paneel mit entsprechendem Kraftaufwand so weit in das bereits festgelegte Paneel eingeschoben wird, bis die Verrastungsmittel miteinander in Eingriff gelangen.

Sofern der hierbei auftretende Widerstand nicht überwunden wird, ist die erforderliche Verrastung noch nicht erfolgt, so dass die Gefahr des Herabstürzens des noch frei hängende Paneels besteht.

Darüber hinaus ist die Verrastung zwischen den einzelnen Paneelen so ausgebildet, dass der zwischen den einzelnen Paneelen gelegene Stoß deren profilierter Längskanten diese aufeinander presst, um ein möglichst geschlossenes Fugenbild zu erzeugen. In einer alternativen Ausgestaltung ist eine zumindest teilweise Verklebung der ineinander greifenden Profilierungen aufgezeigt. Insbesondere bei der Verwendung natürlicher Werkstoffe für die einzelnen Paneele treten auf Grund von Temperatur und Feuchtigkeitsschwankungen Längen- und/oder Breitendehnungen auf, welche mitunter zu hohen Spannungen zwischen den festgelegten Paneelen führen.

Diese Spannungen können so hoch werden, dass einzelne Paneele zumindest bereichsweise aus ihrer Lage in Einbauebene verdrängt werden, wodurch der ästhetische Gesamteindruck der gesamten verkleideten Oberfläche leidet.

Vor diesem Hintergrund bietet die Ausgestaltung der insbesondere für die Sicherheit notwendigen Verrastungsmittel noch Raum für Verbesserungen.

Der vorliegenden Erfindung liegt die Aufgabe zugrunde, ein Decken- oder Wandpaneel dahingehend zu verbessern, dass dessen Kopplung sowie Verrastung mit anderen Paneelen erleichtert ist und die zum Koppeln erforderliche Nut-Feder-Verbindung möglichst spannungsfrei ausgebildet ist. Weiterhin soll ein Verfahren zur Verkleidung eines Decken- oder Wandbereichs mit einem solchen Paneel aufgezeigt werden, welches eine leichte und sichere Montage der einzelnen Paneele ermöglicht.

Hiernach wird ein Decken- oder Wandpaneel vorgeschlagen, welches einen länglichen Paneelkörper aufweist. An dessen einen Längskante ist wenigstens eine Nut angeordnet, wohingegen an einer der Nut gegenüberliegende Längskante des Paneelkörpers eine Feder ausgebildet ist. Durch die Anordnung von Nut und Feder ist der Paneelkörper mit wenigstens einem weiteren gleichartigen Paneelkörper unter Ausbildung einer Nut-Feder-Verbindung koppelbar. Im Bereich der Nut und der Feder sind miteinander in Eingriff bringbare Verrastungsmittel angeordnet, durch welche die Paneelkörper im gekoppelten Zustand aneinander fixierbar sind. Erfindungsgemäß sind die Verrastungsmittel im gekoppelten Zustand der Paneelkörper voneinander beabstandet und bilden eine Trennebene zwischen sich aus. Hierbei liegen die jeweiligen Höhenlagen der sich gegenüberliegenden Verrastungsmittel entweder vor der Trennebene oder in Trennebene, so dass die Verrastungsmittel nicht miteinander in Eingriff stehen. Die Verrastungsmittel sind somit nur durch Verschwenken wenigstens eines der miteinander gekoppelten Paneelkörper um die Längsrichtung der Nut-Feder-Verbindung herum zumindest bereichsweise miteinander in Eingriff bringbar.

Der besondere Vorteil besteht darin, dass trotz der Möglichkeit der Verrastung während des Kopplungsvorgangs kein Widerstand überwunden werden muss. Insbesondere der Einbau langer Paneele geht bei den im Stand der Technik bekannten Nut-Feder-Verbindungen mit Verrastungsmitteln mit einem erhöhten Aufwand einher, da die Verrastungsmittel über die gesamte Länge des Paneels hinweg mit entsprechendem Kraftaufwand miteinander zu koppeln sind, da der vorherrschende Widerstand entsprechend groß ist.

Das vorgestellte Paneel bietet demgegenüber den Vorteil, dass die erforderliche Verrastung durch einfaches Verschwenken des zuletzt eingesetzten Paneels innerhalb der Nut-Feder-Verbindung bei Bedarf etabliert wird. Mit anderen Worten bietet das erfindungsgemäße Paneel die Möglichkeit, die Verrastungsfunktion im gekoppelten Zustand mit anderen Paneelen ein- oder auszuschalten.

Vorteilhafte Weiterbildungen des grundsätzlichen Erfindungsgedankens sind Gegenstand der abhängigen Patentansprüche 2 bis 10.

In üblicher Weise weist der Paneelkörper eine Sichtseite auf, wobei das erste Verrastungsmittel an einem der Sichtseite zugewandten Bereiche der Feder angeordnet ist. Demgegenüber ist das zweite Verrastungsmittel an einer Nutwange der Nut ausgebildet. Durch die Anordnung der jeweiligen Verrastungsmittel innerhalb der Nut-Feder-Verbindung wird deutlich, dass die Verriegelungsfunktion bereits allein aufgrund der Schwerkraft eingeschaltet werden kann, indem das zuletzt eingesetzte Paneel an seinem noch freien Ende, näherhin an seiner der Nut-Feder-Verbindung gegenüberliegenden Längskante, ungestützt herabhängt. Bevorzugt sind die Verrastungsmittel aus dem Paneelkörper herausgebildet. Grundsätzlich können deren jeweiligen Höhenlagen mit dem sonstigen Verlauf der die Verrastungsmittel umgebenden Teilbereiche von Nut und/oder Feder in einer Ebene liegen. Hierfür würden beispielsweise nur Teilbereiche des Paneelkörpers abgetragen. Alternativ hierzu kann ein Absatz in der Nutwange ausgebildet sein, welcher gegenüber der Nut zurückspringt. Das zweite Verrastungsmittel ist hierbei in dem Absatz der Nutwange angeordnet, so dass auch deren Höhenlagen hinter die sie umgebende Teilbereiche der Nutwange zurückspringen. Durch eine solche Ausgestaltung ist der Aktivierungsbereich der Verrastung einstellbar, so dass das zuletzt eingesetzte Paneel beispielsweise stärker gegenüber dem bereits festgelegten Paneel verschwenkt werden muss, um diese zu aktivieren.

In einer Alternative weist die Nutwange eine Schrägfläche auf, welche gegenüber der Nut, insbesondere der sie umgebenden Teilbereiche der Nut, geneigt ist. Hierbei ist das zweite Verrastungsmittel in oder auf der Schrägfläche der Nutwange ausgebildet. Auch hierdurch ist die benötigte Verschwenkung gegenüber dem bereits festgelegten Paneel einstellbar, um die erforderliche Verriegelung, insbesondere die Verrastung, innerhalb der Nut-Feder-Verbindung zu aktivieren.

Bevorzugt ist das erste Verrastungsmittel in einem definierten Abstand von der Vorderkante der Feder angeordnet. Hierdurch weist die Feder einen genügend langen Abschnitt auf, welcher in die Nut des benachbarten Paneels eingreifen kann. Durch den Abstand des ersten Verrastungsmittels zur Vorderkante der Feder wird die erforderliche Einschiebetiefe der Feder in die Nut bestimmt, bevor die Verrastung durch Verschwenken des zuletzt eingesetzten Paneels aktivierbar ist. Um eine möglichst gute Passung zwischen Nut und Feder zu erreichen, beträgt der Abstand bevorzugt mindestens 20 % der Länge der Feder. Grundsätzlich kann das Verrastungsmittel auch aus Produktionsgründen bis zu der Vorderkante der Feder reichen.

Die Feder weist an ihrem der Sichtseite des Paneelkörpers zugewandten Bereich eine Fase auf. Alternativ hierzu kann die Feder an ihrem der Sichtseite zugewandten Bereich eine Rundung aufweisen. Sowohl Rundung als auch Fase dienen dem erleichterten Einführen der Feder in die Nut.

In vorteilhafter Weise weisen die miteinander gekoppelten Paneelkörper somit keine Presspassung zwischen sich auf. Durch die Möglichkeit des Ausschaltens der Verrastung in gekoppelten Zustand der Paneele wird folglich keine Gegenlagerung einer etwaigen in Querrichtung der Paneelkörper aufgebauten Spannung ermöglicht. Hierdurch kann das Paneel trotz aktivierbarer Verrastung während der Montage in seiner Endlage im verbauten Zustand mögliche Dehnungen in Querrichtung vollziehen, ohne unnötige und mitunter beschädigende oder zumindest das optische Gesamtbild beeinträchtigende Spannungen oder Ausbeulungen aufzubauen.

Weiterhin kann der Paneelkörper im Bereich der Nut eine der Nutwange gegenüberliegende Zunge aufweisen. Diese Zunge kann eine sich in Längsrichtung der Nut erstreckende Rille aufweisen, durch welche die einzunehmende Position eines Fixiermittels zur Festlegung des Paneelkörpers in seiner Einbaulage vorgegeben ist. Die Rille kann dazu dienen, eine eindeutige Markierung für den Einsatz stiftförmiger Verbindungsmittel, beispielsweise von Schrauben oder Nägeln, festzulegen. Weiterhin können die im Stand der Technik üblichen Klammern zur Festlegung der Paneelen eine entsprechende Hebung aufweisen, welche mit der Rille korrespondieren. Hierdurch wird die Lage der Klammer an dem Paneelkörper, näherhin der Zunge, festgelegt. Darüber hinaus kann die Erhebung in Kombination mit der Rille zur Fixierung der Klammer an dem Paneelkörper beitragen, indem die Erhebung der Klammer in die Rille, näherhin die dadurch gebildete Hinterschneidung, greift.

In Bezug auf den Querschnitt der Feder kann das an dieser angeordnete Verrastungsmittel diverse Ausgestaltungsformen aufweisen. In Form einer Erhebung kann das erste Verrastungsmittel beispielsweise kuppelförmig oder rechteckig ausgebildet sein. Bevorzugt weist das erste Verrastungsmittel wenigstens ein Zahnelement auf, welches mit dem zweiten Verrastungsmittel der Nut in Eingriff bringbar ist.

In einer bevorzugten Ausgestaltung sind die an der Nut und an der Feder angeordneten Verrastungsmittel identisch ausgebildet.

In vorteilhafter Weise weist das zweite Verrastungsmittel im Querschnitt der Nut ebenfalls wenigstens ein Zahnelement auf. Bevorzugt weisen die Zahnelemente der Verrastungsmittel im Querschnitt jeweils zwei schräg zueinander verlaufende Flanken auf. Die Flanken bilden somit zumindest eine schräge Fläche eines Dreiecks aus. Weiterhin können die Flanken auch in gleicher Weise geneigt sein. Grundsätzlich schließen die schräg zueinander verlaufenden Flanken einen Winkel zwischen sich ein. Wenigstens ein Zahnelement der Feder kann gegenüber dem Zahnelement der Nut einen kleineren Winkel zwischen seinen Flanken einschließen. In dieser Ausgestaltung ist das an der Feder angeordnete Verrastungsmittel feiner aufgebaut, so dass dessen aus den zusammenlaufenden Flanken gebildeten Spitzen gegenüber den Spitzen der Zahnelemente der Nut kleinere Abstände aufweisen. Durch diese kleinere Rasterung des ersten Verrastungsmittels an der Feder wird eine feinere Einteilung ermöglicht, so dass die Verrastung in sich eine höhere Anzahl an möglichen Verrastungsstellen bietet.

In vorteilhafter Weise weist der Paneelkörper an wenigstens einer seiner Längskanten eine im Bereich seiner Sichtseite angeordnete Fase auf. Grundsätzlich kann die Fase geradlinig oder auch gerundet ausgebildet sein. Hierbei stehen sich zwei Fasen im gekoppelten Zustand zweier Paneelkörper unmittelbar gegenüber und bilden eine optisch reizvolle sowie harmonische Fuge. Selbstverständlich ist eine etwaige Oberflächenstruktur sowie Färbung und Dekorierung der Sichtseite des jeweiligen Paneels auch auf dieser Fase vorhanden, wodurch insgesamt ein hochwertiger Eindruck entsteht.

Der Paneelkörper weist an seinen beiden Längskanten jeweils eine Stirnfläche auf. Im gekoppelten Zustand zweier Paneelkörper liegen diese Stirnflächen unmittelbar aneinander und können die zuvor beschriebene Fase aufweisen. Alternativ hierzu können die sich im gekoppelten Zustand der Paneelkörper gegenüberliegenden Stirnflächen auch voneinander beabstandet sein. Hierdurch wird ein Sichtbereich der Feder zwischen den zueinander beabstandeten Stirnflächen der Paneelkörper erkennbar. Zur Ausgestaltung des Sichtbereichs der Feder gilt das zuvor Gesagte, so dass auch dieser in seiner Färbung sowie Dekorierung oder Strukturierung der Oberfläche des Sichtbereichs auf der Sichtseite folgt. Alternativ hierzu kann der Sichtbereich der Feder sowohl farblich als auch in seinem Dekor oder in der Strukturierung anders gestaltet sein, wodurch eine überaus markante Sichtfuge im gekoppelten Zustand der Paneelkörper ausgebildet wird.

Das erfindungsgemäße Paneel ermöglicht ein überaus einfach zu montierendes Element, dessen Kopplung sowie Verrastung mit anderen Paneelen deutlich erleichtert ist. Durch die mittels Verschwenkung ein- sowie ausstellbare Verrastung im Bereich der Nut-Feder-Verbindung muss während des Einschiebens der Feder in die Nut kein Widerstand überbrückt werden, um die benachbarten Paneele miteinander zu verrasten. Hierdurch ist die Verrastung nur dann aktiv, wenn sie auch wirklich benötigt wird. Dies ist vorliegend immer dann der Fall, wenn das zuletzt eingehängte Paneel an seiner der Nut-Feder-Verbindung gegenüberliegende Längskante frei hängt. Durch die im verbauten Zustand in der Regel ausgeschaltete Verriegelung sowie Verrastung zwischen den benachbarten Paneelkörpern wird eine möglichst spannungsfreie Nut-Feder-Verbindung ermöglicht, welche problemlos etwaige Dehnungen des Paneels bei Temperatur- oder Feuchtigkeitsschwankungen zulässt. Im Ergebnis wird ein leicht zu bauendes und über lange Zeit spannungsfrei angeordnetes Paneel geschaffen, dessen Verrastungsmittel darüber hinaus wirtschaftlich leicht herstellbar sind.

Der verfahrensmäßige Teil der Aufgabe wird durch ein Verfahren zur Verkleidung eines Decken- oder schrägen Wandbereichs mit den Merkmalen von Patentanspruch 11 gelöst.

Vorteilhafte Weiterbildungen ergeben sich aus den Maßnahmen der abhängigen Patentansprüche.

Hiernach wird ein Verfahren zur Verkleidung eines Decken- oder schrägen Wandbereichs mit wenigstens zwei Paneelen aufgezeigt. Zunächst wird das erste Paneel in seiner Einbaulage angeordnet, indem es mit wenigstens einem Fixiermittel an dem Decken- oder Wandbereich festgelegt wird. Grundsätzlich kann der jeweilige Decken- oder Wandbereich zumindest bereichsweise eine entsprechende Unterkonstruktion aufweisen, welche in üblicher Weise durch eine Verlattung erzeugbar ist. Bei den verwendeten Fixiermitteln kann es sich beispielsweise um stabförmige Verbindungsmittel wie Schrauben oder Nägel handeln. Weiterhin ist auch der Einsatz von im Stand der Technik bekannten Klammern denkbar. Auch diese Klammern werden mit Hilfe von Schrauben oder Nägeln an dem jeweiligen Untergrund festgelegt. Im Anschluss wird das zweite Paneel mit seiner Feder in die Nut des bereits festgelegten ersten Paneels zumindest teilweise eingeschoben. Erfindungsgemäß wird nun das zweite Paneel in seinem zumindest teilweise eingeschobenen Zustand um die Längsrichtung der Nut-Feder-Verbindung herum in eine Verrastungslage verschwenkt. Insbesondere bei der Anordnung in einem Deckenbereich erfolgt das Verschwenken bereits automatisch aufgrund der Schwerkraft, indem die der Nut-Feder-Verbindung gegenüberliegende Längskante des Paneels ungestützt frei hängt, wodurch die Feder des zuletzt eingesetzten zweiten Paneels zumindest bereichsweise innerhalb der Nut des bereits festgelegten ersten Paneels verkantet. Hierdurch werden die Verrastungsmittel zumindest bereichsweise miteinander in Eingriff gebracht. Im Ergebnis wird das zweite Paneel an dem bereit festgelegten ersten Paneel gehalten. Dieser Zustand kann beispielsweise dafür benutzt werden, dass der jeweilige Monteur das lediglich eingehängte zweite Paneel unbeaufsichtigt lässt, um seinen möglicherweise ausgegangenen Vorrat an Fixiermitteln aufzufüllen. Durch den nicht vorhandenen zu überbrückenden Widerstand beim Einschieben des zweiten Paneels in das bereits festgelegte Paneel wird darüber hinaus der Einsatz von Arbeitskräften reduziert, da hierbei auch längere Paneele problemlos von einem einzelnen Monteur eingehängt werden können.

In einem weiteren Schritt wird das zweite Paneel bevorzugt aus der Verrastungslage heraus in eine Einbaulage um die Längsrichtung der Nut-Feder-Verbindung herum verschwenkt. Hierdurch werden die Verrastungsmittel unter Aufhebung ihrer Haltefunktion wieder voneinander beabstandet. Sofern nötig, wird das zweite Paneel in seiner nunmehr parallel zum bereits festgelegten ersten Paneel verlaufenden Einbaulage derart in Querrichtung auf das erste Paneel zu verlagert, bis die erforderliche Nut-Feder-Verbindung vollständig ausgebildet ist. Dieses kann immer dann nötig sein, wenn die Feder des zuletzt eingeschobenen Paneels nur zum Teil innerhalb der Nut des bereits festgelegten Paneels angeordnet ist und die Verrastungsmittel bereits im Eingriff standen. Im Ergebnis sind die Paneele lose miteinander gekoppelt. Insbesondere bei der Anordnung in einem Deckenbereich würde die Verrastung sofort wieder greifen, sofern die der Nut-Feder-Verbindung gegenüberliegende Längskante des zuletzt eingehängten Paneels beispielsweise losgelassen würde. Die sich somit selbsttätig einstellende Verriegelung zwischen den Paneelen erhöht die Arbeitssicherheit, so dass das zuletzt eingehängte Paneel auch bei einer plötzlichen und ungewollten ungestützten Lagerung nicht aus dem bereits festgelegten Paneel rutscht.

Um den Vorgang der Verkleidung des Decken- oder Wandbereichs abzuschließen, wird das zweite Paneel an seiner der Nut-Feder-Verbindung gegenüberliegende Längskante ebenfalls mit wenigstens einem weiteren Fixiermittel an dem Decken oder Wandbereich festgelegt.

Die Erfindung wird nachfolgend anhand einiger in den Zeichnungen schematisch dargestellter Ausführungsbeispiele näher erläutert. Es zeigen.
- Figur 1: zwei erfindungsgemäße Paneelen im miteinander gekoppelten Zustand in geschnittener Darstellungsweise;
- Figur 2: einen Detailausschnitt der zwischen den Paneelen der Figur 1 ausgebildeten Nut-Feder-Verbindung in gleicher Darstellungsweise;
- Figur 3: die Paneelen der Figur 1 während des Kopplungsvorgangs in gleicher Darstellungsweise;
- Figur 4: die Paneelen der Figur 1 mit einer alternativen Befestigungsmethode in gleicher Darstellungsweise;
- Figur 5: die Paneelen der Figuren 1 und 4 in einer alternativen Ausgestaltungsform in selber Darstellungsweise;
- Figur 6: eine weitere Ausführungsform der erfindungsgemäßen Paneele während des Kopplungsvorgangs und
- Figur 7: die Paneele aus Figur 6 im gekoppelten Zustand.

Figur 1 zeigt zwei miteinander gekoppelte erfindungsgemäße Paneelen 1, 1a. Sowohl das erste Paneel 1 als auch das zweite Paneel 1a weisen jeweils einen gleichartigen Paneelkörper A, B auf. Die Darstellung der Figur 1 ist dabei so zu verstehen, dass vorliegend zwei identische Paneele 1, 1a miteinander gekoppelt sind, so dass die unterschiedliche Ausbildung der sich gegenüberliegenden Längskanten 2, 2a ersichtlich ist.

Die Paneele 1, 1a weisen einen länglichen Paneelkörper A, B auf, an dessen einen Längskante 2 eine Feder 3 ausgebildet ist. Demgegenüber ist an einer der Feder gegenüberliegende Längskante 2a des Paneelkörpers A eine Nut 4 angeordnet. Vorliegend sind die beiden Paneelkörper A, B unter Ausbildung einer Nut-Feder-Verbindung miteinander gekoppelt.

Mit Bezug auf die Darstellung der Figur 1 ist der rechts gelegene Paneelkörper A bereits über ein Fixiermittel 5 an einem Decken- oder Wandbereich C festgelegt. Das Fixiermittel 5 weist die Form einer Halteklammer auf und ist über eine Schraube oder einen Nagel mit dem Decken- oder Wandbereich C verbunden.

Dem Decken- oder Wandbereich C gegenüberliegend weisen die Paneelen 1, 1a eine entsprechend ausgestaltbare Sichtseite D auf.

Im Bereich der Nut 4 und der Feder 3 sind Verriegelungsmittel 6, 6a angeordnet, welche miteinander in Eingriff bringbar sind, so dass die Paneelkörper A, B im gekoppelten Zustand aneinander fixierbar sind. Das erste Verrastungsmittel 6 ist an einem der Sichtseite D zugewandten Bereich der Feder 3 angeordnet. Demgegenüber ist das zweite Verrastungsmittel 6a an einer Nutwange 7 der Nut 4 ausgebildet.

An einer der Nutwange 7 gegenüberliegender Seite der Nut 4 ist eine Zunge 8 ausgebildet, welche vorliegend dem Decken- oder Wandbereich C zugewandt ist. Die Zunge 8 weist eine sich in Längsrichtung X der Nut 4 erstreckende Rille 9 auf. Die Rille dient dazu, die einzunehmende Position des hier in Form einer Halteklammer gezeigten Fixiermittels 5 vorzugeben. Die Halteklammer weist hierfür eine entsprechende Erhebung auf, welche in die Rille 9 der Zunge 8 greift.

Figur 2 zeigt einen mit einem strichpunktierten Kreis festgelegten Detailausschnitt der Figur 1. In der Darstellung von Figur 2 wird die Nut-Feder-Verbindung zwischen den Paneelkörpern A, B näher dargestellt. In dieser Ansicht ist erkennbar, dass die Verrastungsmittel 6, 6a einzelne Zahnelemente 10, 10a aufweisen. Vorliegend sind die Verrastungsmittel 6, 6a identisch ausgebildet. Weiterhin ist erkennbar, dass die Zahnelemente 10, 10a jeweils zwei schräg zueinander verlaufende Flanken 11, 11a aufweisen, welche einen Winkel E zwischen sich einschließen. Das Verrastungsmittel 6 der Feder 3 ist von deren Vorderkante 12 in einem Abstand Y1 angeordnet. Vorliegend entspricht der Abstand Y1 rund 36 % der Länge F der Feder 3.

Weiterhin weist die Feder 3 an ihrem der Sichtseite D zugewandten Bereich eine Rundung 13 auf. Grundsätzlich kann dieser Bereich auch anstatt einer Rundung 13 eine Fase aufweisen. Die Längskanten 2, 2a weisen sich direkt gegenüberliegende Stirnflächen 14, 14a auf. Beide Stirnflächen 14, 14a gehen über eine gerundete Fase 15, 15a in den Sichtbereich der Sichtseite D der Paneelen 1, 1a über.

Gut zu erkennen ist, dass die Zunge 8 der Nut 4 einen Absatz 16 aufweist, in welchen das Fixiermittel 5 in Form einer Halteklammer greift.

Mit Bezug auf die Verrastungsmittel 6, 6a wird deutlich, dass diese vorliegend voneinander beabstandet sind und eine Trennebene G zwischen sich ausbilden. Da keines der Zahnelemente 10, 10a die Trennebene G durchstößt, gelangen diese vorliegend auch nicht miteinander in Eingriff.

Figur 3 verdeutlicht den Kopplungsvorgang zwischen den Paneelkörpern A, B. In dieser Phase ist die Feder 3 nur teilweise in die Nut 4 des bereits festgelegten Paneelkörpers A eingehängt. Der zuletzt eingeschobene Paneelkörper B ist gegenüber dem bereits festgelegten Paneelkörper A in eine Verrastungslage Z1 verschwenkt. Hierdurch ist auch die Feder 3 innerhalb der Nut 4 verkantet. Deutlich zu erkennen ist, dass die Zahnelemente 10 des ersten Verrastungsmittels 6 der Feder 3 die Trennebene G durchstoßen haben und so mit den Zahnelementen 10a des zweiten Verrastungsmittels 6a zumindest bereichsweise in Eingriff stehen. In dieser Lage ist der zuletzt eingehängte Paneelkörper B an dem bereits festgelegten Paneelkörper A gehalten.

Um den zuletzt eingehängten Paneelkörper B nun endgültig in seine vorgesehene Montageebene zu verlagern, wird dieser von seiner Verrastungslage Z1 in eine Einbaulage Z2 verschwenkt. Die Einbaulage Z2 ist bereits in Figur 1 dargestellt. In der Einbaulage Z2 sind die sich unmittelbar gegenüberliegenden Paneelkörper A, B im Wesentlichen parallel zueinander ausgerichtet.

Figur 4 stellt eine alternative Methode zum Festlegen des jeweiligen Paneelkörpers A dar. Hierbei ist ein Fixiermittel 5a in Form einer Schraube oder eines Nagels im Bereich der hier nicht mehr zu erkennenden Rille 9 durch die Zunge 8 der Nut 4 hindurch angeordnet, wodurch der Paneelkörper A an dem Decken- oder Wandbereich C festgelegt ist. Hierdurch wird der zum Fixieren notwendige Materialbedarf auf ein Minimum reduziert. Um mögliche Spannungen zu vermeiden, kann die hierfür erforderliche Durchgangsöffnung für das Fixiermittel 5a etwas Spiel aufweisen, so dass sich der Paneelkörper A gegenüber dem festgelegten Fixiermittel 5a zumindest begrenzt in Querrichtung Y bewegen kann. In jedem Fall dient das Fixiermittel 5a dazu, den Paneelkörper A in seiner Hochrichtung Z unbeweglich an dem Wand- oder Deckenbereich C zu halten.

Figur 5 stellt eine weitere Alternative zu den in den Figuren 1 und 4 dargestellten Nut-Feder-Verbindungen dar. Hierbei ist eine Feder 3a deutlich länger ausgebildet, wodurch die sich gegenüberliegenden Stirnflächen 14, 14a deutlich weiter voneinander beabstandet sind. Hierdurch wird ein Sichtbereich 17 der Feder 3a zwischen den Stirnflächen 14, 14a von der Sichtseite D aus erkennbar.

Die Figur 6 zeigt eine weitere Variante der erfindungsgemäßen Paneelkörper A, B während des Kopplungsvorgangs. Die Feder 3 ist zum Teil in die Nut 4 eingehängt. Der Paneelkörper A wurde bereits zuvor mit einem Fixiermittel 5a befestigt. Der Paneelkörper B ist gegenüber dem Paneelkörper A in die Verrastungslage Z1 verschwenkt, so dass die Feder 3 innerhalb der Nut 4 verkantet ist. Im Gegensatz zu den vorherigen Ausführungsformen werden in Figur 6 abgerundete Zahnelemente 10b, 10c verwendet. Die Zahnelemente 10b stehen zumindest bereichsweise mit den Zahnelementen 10c in Eingriff. Da die Bereiche mit den Zahnelementen 10b, 10c abgeschrägt ausgeführt sind kann eine Verkopplung nur wirksam werden, wenn das Paneelkörper B schräg in der Verrastungslage Z1 steht. Selbstverständlich können die Zahnelemente neben einer dreieckigen oder gerundeten Konfiguration auch quadratisch ausgeführt sein. Entscheidend ist die Haltefunktion, wie sie bei einer Vertiefung und einer Erhöhung in Form von beispielsweise einem Nocken zum Tragen kommt. Darüber hinaus sind alle Ecken der Paneelkörper A, B in Figur 6 abgekantet oder abgerundet ausgeführt.

Figur 7 zeigt die Paneelkörper A, B aus der Figur 6 in Einbaulage Z2.

### Bezugszeichen:

- 1 -: Paneel, erstes
- 1a -: Paneel, zweites
- 2 -: Längskante
- 2a -: Längskante
- 3 -: Feder
- 3a -: Feder
- 4-: Nut
- 5 -: Fixiermittel
- 5a -: Fixiermittel
- 6 -: Verrastungsmittel, erstes
- 6a -: Verrastungsmittel, zweites
- 7 -: Nutwange
- 8 -: Zunge
- 9 -: Rille
- 10 -: Zahnelement
- 10a -: Zahnelement
- 10b -: Zahnelement
- 10c -: Zahnelement
- 11 -: Flanke
- 11a -: Flanke
- 12 -: Vorderkante
- 13 -: Rundung
- 14 -: Stirnfläche
- 14a -: Stirnfläche
- 15 -: Fase
- 15a -: Fase
- 16 -: Absatz
- 17 -: Sichtbereich
- A -: Paneelkörper
- B -: Paneelkörper
- C -: Decken oder Wandbereich
- D -: Sichtseite
- E -: Winkel
- F -: Länge
- G -: Trennebene
- X -: Längsrichtung
- Y -: Querrichtung
- Z -: Hochrichtung
- Z1 -: Verrastungslage
- Z2 -: Einbaulage

## Patentansprüche

1. Decken- oder Wandpaneel, welches einen länglichen Paneelkörper (A) aufweist, an dessen einen Längskante (2) eine Nut (4) angeordnet ist und an einer der Nut (4) gegenüberliegenden Längskante (2a) eine Feder (3, 3a) ausgebildet ist, so dass der Paneelkörper (A) mit wenigstens einem weiteren gleichartigen Paneelkörper (B) unter Ausbildung einer Nut-Feder-Verbindung koppelbar ist, wobei im Bereich der Nut (4) und der Feder (3, 3a) miteinander in Eingriff bringbare Verrastungsmittel (6, 6a) angeordnet sind, durch welche die Paneelkörper (A, B) im gekoppelten Zustand aneinander fixierbar sind, wobei die Verrastungsmittel (6, 6a) im gekoppelten Zustand der Paneelkörper (A, B) voneinander beabstandet sind und eine Trennebene (G) zwischen sich ausbilden, wobei die Verrastungsmittel (6, 6a) nur durch Verschwenken wenigstens eines der miteinander gekoppelten Paneelkörper (A, B) um die Längsrichtung (X) der Nut-Feder-Verbindung herum zumindest bereichsweise miteinander in Eingriff bringbar sind, wobei der Paneelkörper (A, B) eine Sichtseite (D) aufweist und wobei das zweite Verrastungsmittel (6a) an einer Nutwange (7) der Nut (4) ausgebildet ist, **dadurch gekennzeichnet, dass** das erste Verrastungsmittel (6) an einem der Sichtseite (D) zugewandten Bereich der Feder (3, 3a) angeordnet ist und wobei das zweite Verrastungsmittel (6a) in einem Absatz der Nutwange (7) ausgebildet ist, welcher gegenüber der Nut (4) zurückspringt oder in einer Schrägfläche der Nutwange (7) ausgebildet ist, welche gegenüber der Nut (4) geneigt ist.

2. Paneel nach Anspruch 1, **dadurch gekennzeichnet, dass** das erste Verrastungsmittel (6) in einem Abstand (Y1) von der Vorderkante (12) der Feder (3, 3a) angeordnet ist.

3. Paneel nach Anspruch 1 oder 2, **dadurch gekennzeichnet, dass** die Feder (3, 3a) an ihrem der Sichtseite (D) zugewandten Bereich eine Fase oder eine Rundung (13) aufweist.

4. Paneel nach einem der Ansprüche 1 bis 3, **dadurch gekennzeichnet, dass** die miteinander gekoppelten Paneelkörper (A, B) keine Presspassung zwischen sich aufweisen.

5. Paneel nach einem der Ansprüche 1 bis 4, **dadurch gekennzeichnet, dass** eine der Nutwange (7) gegenüberliegende Zunge (8) eine sich in Längsrichtung (X) der Nut (4) erstreckende Rille (9) aufweist, durch welche die einzunehmende Position eines Fixiermittels (5, 5a) vorgegeben ist.

6. Paneel nach einem der Ansprüche 1 bis 5, **dadurch gekennzeichnet, dass** das erste Verrastungsmittel (6) im Querschnitt der Feder (3, 3a) wenigstens ein Zahnelement (10) aufweist.

7. Paneel nach einem der Ansprüche 1 bis 6, **dadurch gekennzeichnet, dass** die Verrastungsmittel (6, 6a) identisch ausgebildet sind.

8. Paneel nach Anspruch 6, **dadurch gekennzeichnet, dass** das zweite Verrastungsmittel (6a) im Querschnitt der Nut (4) wenigstens ein Zahnelement (10a) aufweist, wobei die Zahnelemente (10, 10a) im Querschnitt jeweils zwei schräg zueinander verlaufende Flanken (11, 11a) aufweisen und das wenigstens eine Zahnelement (10) der Feder (3, 3a) gegenüber dem Zahnelement (10a) der Nut (4) einen kleineren Winkel (E) zwischen seinen Flanken (11, 11a) einschließt.

9. Paneel nach einem der Ansprüche 1 bis 8, **dadurch gekennzeichnet, dass** der Paneelkörper (A, B) an wenigstens einer seiner Längskanten (2, 2a) eine im Bereich seiner Sichtseite (D) angeordnete Fase (15, 15a) aufweist.

10. Paneel nach einem der Ansprüche 1 bis 9, **dadurch gekennzeichnet, dass** der Paneelkörper (A, B) an seinen beiden Längskanten (2, 2a) jeweils eine Stirnfläche (14, 14a) aufweist, wobei sich die Stirnflächen (14, 14a) im gekoppelten Zustand der Paneelkörper (A, B) gegenüberliegen und voneinander beabstandet sind, so dass ein Sichtbereich (17) der Feder (3a) zwischen den Stirnflächen (14, 14a) erkennbar ist.

11. Verfahren zur Verkleidung eines Decken- oder schrägen Wandbereichs mit wenigstens zwei Paneelen (1, 1a) gemäß einem der vorhergehenden Ansprüche, wobei zunächst das erste Paneel (1) in seiner Einbaulage angeordnet wird, indem es mit wenigstens einem Fixiermittel (5, 5a) an dem Decken- oder Wandbereich (C) festgelegt wird, woraufhin das zweite Paneel (1a) mit seiner Feder (3, 3a) in die Nut (4) des bereits festgelegten ersten Paneels (1) zumindest teilweise eingeschoben wird, **dadurch gekennzeichnet, dass** das zweite Paneel (1a) in seinem zumindest teilweise eingeschobenen Zustand um die Längsrichtung (X) der Nut-Feder-Verbindung herum in eine Verrastungslage (Z1) verschwenkt wird, so dass die Verrastungsmittel (6, 6a) zumindest bereichsweise miteinander in Eingriff gebracht werden, wodurch das zweite Paneel (1a) an dem bereits festgelegten ersten Paneel (1) gehalten wird.

12. Verfahren nach Anspruch 11, **dadurch gekennzeichnet, dass** das zweite Paneel (1a) aus der Verrastungslage (Z1) heraus in eine Einbaulage (Z2) um die Längsrichtung (X) der Nut-Feder-Verbindung herum verschwenkt wird, wodurch die Verrastungsmittel (6, 6a) unter Aufhebung ihrer Haltefunktion voneinander beabstandet werden.

13. Verfahren nach Anspruch 12, **dadurch gekennzeichnet, dass** das zweite Paneel (1a) in seiner Einbaulage (Z2) bis zur vollständigen Ausbildung der Nut-Feder-Verbindung in Querrichtung (Y) auf das erste Paneel (1) zu verlagert wird, so dass die Paneelen (1, 1a) lose miteinander gekoppelt werden.

14. Verfahren nach Anspruch 12 oder 13, **dadurch gekennzeichnet, dass** das zweite Paneel (1a) an seiner der Nut-Feder-Verbindung gegenüberliegenden Längskante (2, 2a) mit wenigstens einem weiteren Fixiermittel (5, 5a) an dem Decken- oder Wandbereich (C) festgelegt wird.

## Claims

1. Ceiling or wall panel, which has a long panel body (A) at the one longitudinal edge (2) of which is disposed a groove (4) and at a longitudinal edge (2a) being opposite to the groove (4) is formed a tongue (3, 3a), so that the panel body (A) can be coupled with at least one further panel body (B) of the same sort under the formation of a tongue-and-groove connection, wherein in the region of the groove (4) and the tongue (3, 3a) latching means (6, 6a) are disposed which can be brought into engagement with one another, by means of which the panel bodies (A, B) in coupled state can be fixed to one another, wherein the latching means (6, 6a) in coupled state of the panel bodies (A, B) are distanced from one another and form a plane of separation (G) between themselves, wherein the latching means (6, 6a) only through pivoting at least one of the panel bodies (A, B) coupled with one another around the longitudinal direction (X) of the tongue-and-groove connection can be brought at least sectionally into engagement with one another, wherein the panel body (A, B) has a viewing side (D) and wherein the second latching means (6a) is formed at a groove sidewall (7) of the groove (4), **characterised in that** the first latching means (6) is disposed at a region of the tongue (3, 3a) facing the viewing side (D) and wherein the second latching means (6a) is formed in a section of the groove sidewall (7), which recedes in respect to the groove (4) or is formed in an inclined surface of the groove sidewall (7) which is tilted with respect to the groove (4).

2. Panel according to claim 1, **characterised in that** the first latching means (6) is disposed at a distance (Y1) from the front edge (12) of the tongue (3, 3a).

3. Panel according to claim 1 or 2, **characterised in that** the tongue (3, 3a) at its region facing the viewing side (D) has a bevel or a rounding (13).

4. Panel according to one of claims 1 to 3, **characterised in that** the panel bodies (A, B) coupled with one another have no press-fitting between themselves.

5. Panel according to one of claims 1 to 4, **characterised in that** a lug (8) lying opposite the groove sidewall (7) has a corrugation (9) extending in longitudinal direction (X) of the groove (4), through which the position to be adopted of a fixing means (5, 5a) is predefined.

6. Panel according to one of claims 1 to 5, **characterised in that** the first latching means (6) in cross-section of the tongue (3, 3a) has at least one toothed element (10).

7. Panel according to one of claims 1 to 6, **characterised in that** the latching means (6, 6a) are formed identically.

8. Panel according to claim 6, **characterised in that** the second latching means (6a) in cross-section of the groove (4) has at least one toothed element (10a), wherein the toothed elements (10, 10a) in cross-section each have two flanks (11, 11a) extending at an angle to one another and the at least one toothed element (10) of the tongue (3, 3a) with respect to the toothed element (10a) of the groove (4) encloses a smaller angle (E) between its flanks (11, 11a).

9. Panel according to one of claims 1 to 8, **characterised in that** the panel body (A, B) at least one of its longitudinal edges (2, 2a) has a bevel (15, 15a) in the region of its viewing side (D).

10. Panel according to one of claims 1 to 9, **characterised in that** the panel body (A, B) at its two longitudinal edges (2, 2a) has in each case a front face (14, 14a), wherein the front faces (14, 14a) lie opposite one another in coupled state of the panel bodies (A, B) and are distanced from one another, so that a viewing area (17) of the tongue (3a) can be discerned between the front faces (14, 14a).

11. Method for cladding a sealing or inclined wall area with at least two panels (1, 1a) according to one of the preceding claims, wherein first the first panel (1) is disposed in its installation position, in that it is fixed with at least one fixing means (5, 5a) at the ceiling or wall area (C), whereafter the second panel (1a) is at least partially pushed in with its tongue (3, 3a) into the groove (4) of the already fixed first panel (1), **characterised in that** the second panel (1a) in its at least partially pushed in state is pivoted around the longitudinal direction (X) of the tongue-and-groove connection into a latching position (Z1), so that the latching means (6, 6a) are brought at least sectionally into engagement with one another, whereby the second panel (1a) is held at the already fixed first panel (1).

12. Method according to claim 11, **characterised in that** the second panel (1a) is pivoted out of the latching position (Z1) into an installation position (Z2) around the longitudinal direction (X) of the tongue-and-groove connection, as a result of which the latching means (6, 6a) are distanced from one another now that their holding function has been lifted.

13. Method according to claim 12, **characterised in that** the second panel (1a) in its installation position (Z2) until the complete formation of the tongue-and-groove connection is stored in perpendicular direction (Y) onto the first panel (1), so that the panels (1, 1a) are loosely coupled with one another.

14. Method according to claim 12 or 13, **characterised in that** the second panel (1a) is fastened at its longitudinal edge (2, 2a) lying opposite the tongue-and-groove connection, with at least one further fixing means (5, 5a) at the ceiling or wall area (C).

## Revendications

1. Panneau de plafond ou de mur, lequel présente un corps de panneau allongé (A) à l'arête longitudinale duquel une rainure (4) est agencée et une languette (3, 3a) est réalisée au niveau d'une arête longitudinale (2a) opposée à la rainure (4), de sorte que le corps de panneau (A) peut être couplé à au moins un autre corps de panneau (B) similaire en formant un assemblage à rainure et languette, dans lequel des moyens d'encliquetage (6, 6a) pouvant être mis en prise l'un avec l'autre sont agencés dans la zone de la rainure (4) et de la languette (3, 3a), par lesquels les corps de panneau (A, B) peuvent être fixés l'un à l'autre à l'état couplé, dans lequel les moyens d'encliquetage (6, 6a) à l'état couplé des corps de panneau (A, B) sont espacés l'un de l'autre et forment un plan de séparation (G) entre eux, dans lequel les moyens d'encliquetage (6, 6a) ne peuvent être mis en prise l'un avec l'autre au moins par zone que par pivotement d'au moins un des corps de panneau (A, B) couplés l'un à l'autre autour de la direction longitudinale (X) de l'assemblage à rainure et languette, dans lequel le corps de panneau (A, B) présente une face apparente (D) et dans lequel le deuxième moyen d'encliquetage (6a) est réalisé au niveau d'une joue de rainure (7) de la rainure (4), **caractérisé en ce que** le premier moyen d'encliquetage (6) est agencé au niveau d'une zone de la languette (3, 3a) tournée vers la face apparente (D) et dans lequel le deuxième moyen d'encliquetage (6a) est réalisé dans un épaulement de la joue de rainure (7), lequel est en retrait par rapport à la rainure (4) ou est réalisé dans une surface inclinée de la joue de rainure (7), laquelle est inclinée par rapport à la rainure (4).

2. Panneau selon la revendication 1, **caractérisé en ce que** le premier moyen d'encliquetage (6) est agencé à une distance (Y1) de l'arête avant (12) de la languette (3, 3a).

3. Panneau selon la revendication 1 ou 2, **caractérisé en ce que** la languette (3, 3a) présente au niveau de sa zone tournée vers la face apparente (D) un chanfrein ou un arrondi (13).

4. Panneau selon l'une quelconque des revendications 1 à 3, **caractérisé en ce que** les corps de panneau (A, B) couplés l'un à l'autre ne présentent pas d'ajustement serré entre eux.

5. Panneau selon l'une quelconque des revendications 1 à 4, **caractérisé en ce qu'**une langue (8) opposée à la joue de rainure (7) présente une cannelure (9) s'étendant dans la direction longitudinale (X) de la rainure (4), par laquelle la position à adopter d'un moyen de fixation (5, 5a) est prédéfinie.

6. Panneau selon l'une quelconque des revendications 1 à 5, **caractérisé en ce que** le premier moyen d'encliquetage (6) présente dans la coupe transversale de la languette (3, 3a) au moins un élément denté (10).

7. Panneau selon l'une quelconque des revendications 1 à 6, **caractérisé en ce que** les moyens d'encliquetage (6, 6a) sont réalisés de manière identique.

8. Panneau selon la revendication 6, **caractérisé en ce que** le deuxième moyen d'encliquetage (6a) présente dans la coupe transversale de la rainure (4) au moins un élément denté (10a), dans lequel les éléments dentés (10, 10a) présentent dans la coupe transversale respectivement deux flancs (11, 11a) s'étendant en biais l'un par rapport à l'autre et l'au moins un élément denté (10) de la languette (3, 3a) forme par rapport à l'élément denté (10a) de la rainure (4) un angle plus petit (E) entre ses flancs (11, 11a).

9. Panneau selon l'une quelconque des revendications 1 à 8, **caractérisé en ce que** le corps de panneau (A, B) présente au niveau d'au moins une de ses arêtes longitudinales (2, 2a) un chanfrein (15, 15a) agencé dans la zone de sa face apparente (D).

10. Panneau selon l'une quelconque des revendications 1 à 9, **caractérisé en ce que** le corps de panneau (A, B) présente au niveau de ses deux arêtes longitudinales (2, 2a) respectivement une surface frontale (14, 14a), dans lequel les surfaces frontales (14, 14a) se font face et sont espacées l'une de l'autre à l'état couplé des corps de panneau (A, B), de sorte qu'une partie apparente (17) de la languette (3a) est décelable entre les surfaces frontales (14, 14a).

11. Procédé d'habillage d'une partie de mur inclinée ou partie de plafond avec au moins deux panneaux (1, 1a) selon l'une quelconque des revendications précédentes, dans lequel le premier panneau (1) est d'abord agencé dans sa position de montage, par le fait qu'il est fixé avec au moins un moyen de fixation (5, 5a) à la partie de plafond ou de mur (C), après quoi le deuxième panneau (1a) avec sa languette (3, 3a) est inséré au moins en partie dans la rainure (4) du premier panneau (1) déjà fixé, **caractérisé en ce que** le deuxième panneau (1a) est pivoté dans son état au moins partiellement inséré autour de la direction longitudinale (X) de l'assemblage à rainure et languette dans une position d'encliquetage (Z1), de sorte que les moyens d'encliquetage (6, 6a) sont mis en prise l'un avec l'autre au moins par zone, ce par quoi le deuxième panneau (1a) est retenu au niveau du premier panneau (1) déjà fixé.

12. Procédé selon la revendication 11, **caractérisé en ce que** le deuxième panneau (1a) est pivoté hors de la position d'encliquetage (Z1) dans une position de montage (Z2) autour de la direction longitudinale (X) de l'assemblage à rainure et languette, ce par quoi les moyens d'encliquetage (6, 6a) sont espacés l'un de l'autre en annulant leur fonction de retenue.

13. Procédé selon la revendication 12, **caractérisé en ce que** le deuxième panneau (1a) est déplacé dans sa position de montage (Z2) vers le premier panneau (1) jusqu'à la réalisation complète de l'assemblage à rainure et languette dans la direction transversale (Y), de sorte que les panneaux (1, 1a) sont couplés non serrés l'un à l'autre.

14. Procédé selon la revendication 12 ou 13, **caractérisé en ce que** le deuxième panneau (1a) est fixé au niveau de son arête longitudinale (2, 2a) opposée à l'assemblage à rainure et languette avec au moins un autre moyen de fixation (5, 5a) au niveau de la partie de plafond ou de mur (C).
